# EUROPÄISCHE PATENTSCHRIFT

(11) **EP 0 820 245 B1**
(45) Veröffentlichungstag und Bekanntmachung des Hinweises auf die Patenterteilung: **17.04.2002**
(21) Anmeldenummer: 97906979.6
(22) Anmeldetag: 04.01.1997
(51) Int. Cl.: A47C 7/40

(54) **AUSLÖSUNG FÜR EINE HÖHENVERSTELLUNG VON RÜCKENLEHNEN**
RELEASE FOR A SEAT-BACK HEIGHT ADJUSTER
SYSTEME DE LIBERATION POUR MECANISME DE REGLAGE EN HAUTEUR DE DOSSIERS

(30) Priorität: 10.01.1996 DE 29600333 U
(43) Veröffentlichungstag der Anmeldung: 28.01.1998
(73) Patentinhaber: SIFA Sitzfabrik GmbH, 92237 Sulzbach-Rosenberg (DE)
(72) Erfinder: GEBHARD, Reinhard, D-90559 Burgthann (DE)
(74) Vertreter: Schuhmann, Albrecht
(86) Internationale Anmeldenummer: DE9700002
(87) Internationale Veröffentlichungsnummer: WO9724959

(56) Entgegenhaltungen:
- EP-A- 0 264 555
- US-A- 3 295 888

## Beschreibung

Die Erfindung betrifft eine Auslösung für eine Höhenverstellung von Rückenlehnen mit den Merkmalen des Oberbegriffs des Anspruchs 1.

Eine solche Höhenverstellung für Rückenlehnen von Stühlen, insbesondere von Bürostühlen, bestehend aus einem Gehäuse, in dem ein flacher Lehnenträger von einer Kugelrastklemmung gehalten ist, wobei der Lehnenträger mit in axialer Richtung hintereinander angeordneten Vertiefungen oder Durchbrüchen für Rastkugeln versehen ist, die mittels einer federbeaufschlagten Klemmschräge in den Vertiefungen oder Durchbrüchen gehalten werden, und wobei die Klemmschräge von einem seitlich aus dem Gehäuse geführten Taster gegen die Federkraft außer Eingriff bringbar ist, ist beispielsweise aus der EP-A-0 264 555 bekannt.

Aufgabe der vorliegenden Erfindung ist es, eine Auslösung für eine Höhenverstellung der eingangs genannten Art zu schaffen, bei der die gleiche Mechanik einfach mit unterschiedlichen Tastern auszustatten ist und auch ohne Taster eine kompakte Einheit bildet, aus der keine Teile verloren gehen.

Diese Aufgabe wird mit den im kennzeichnenden Teil des Anspruchs 1 genannten Merkmalen gelöst. Fortbildungen und vorteilhafte Ausführungen der Erfindung sind in den weiteren Ansprüchen umfaßt.

Erfindungsgemäß ist in dem Gehäuse eine Grundplatte befestigt, die eine Nut aufweist, die etwa in der Achse des Tasters angeordnet ist und einen schmaleren Abschnitt für das Ende des Tasters aufweist, mit dem dieser in das Gehäuse und die Grundplatte eingesteckt ist. Die Nut weist nach dem schmaleren einen breiteren Abschnitt auf, in dem ein Schiffchen, das die Klemmschräge für die Kugel aufweist und das breiter als der schmalere Abschnitt der Nut ist, von dem Taster gegen die Kraft einer Feder, die sich an dem dem Taster entgegengesetzten Ende der Nut abstützt, verschiebbar geführt ist. Die Stufe beim Übergang von dem schmaleren zum breiteren Abschnitt der Nut dient als Anschlag für das Schiffchen.

Vorteilhafterweise weist der Taster im Inneren des Gehäuses eine Ausnehmung auf, in der eine Feder, Rastnase oder dergleichen der Grundplatte eingerastet ist. Nach einer bevorzugten Ausführung der Erfindung ist die Feder, Rastnase oder dergleichen gegen Zug des Tasters unlöslich eingerastet.

Im folgenden wird die Erfindung anhand von Zeichnungen beispielhaft näher beschrieben. Dabei zeigen:
Fig. 1 bis 3 eine Höhenverstellung in drei Ansichten, davon Fig. 1 eine Draufsicht bei Weglassen des oberen Gehäuseteils, Fig. 2 einen Schnitt entlang der Linie A - A und Fig. 3 einen Schnitt entlang der Linie B - B von Fig. 1;
Fig. 4a bis Fig. 6c Einzelteile aus Fig. 1.

Die Höhenverstellung gemäß den Fig. 1 bis 6c besteht aus einem flachen Gehäuse 1 mit in wesentlichen rechteckigem Querschnitt, in dem ein flacher Lehnenträger 2 gleitend geführt und festklemmbar ist. Das Gehäuse kann unten verlängert und mit einem Sitzträger verbunden sein. Es kann auch andere Dimensionen haben, als dargestellt und gebogen ausgeführt sein.

Der Lehnenträger 2 weist entlang seiner Mittelachse eine Reihe von Bohrungen 3 auf, die die jeweilige Einstecktiefe definieren. In einer dieser Bohrungen 3 sitzt eine Rastkugel 4, die von einer Klemmschräge 5' eines Schiffchens 5 in die Bohrung gepreßt wird. Der Preßdruck resultiert aus einer Feder 6, die sich in einer Grundplatte 7 abstützt, die in dem Gehäuse 1, beispielsweise durch Schrauben 17, befestigt ist. Die Grundplatte 7 weist auch eine Nut 16 auf, in der das Schiffchen 5 gleiten kann und auf der der Feder 6 entgegengesetzten Seite einen Anschlag findet. An dieser Seite liegt an dem Schiffchen 5 ein Taster 8 an mit dem es gegen die Kraft der Feder 6 zurückgedrückt werden kann, worauf die Klemmschräge 5' die Kugel 4 freigibt und die Lehne verschoben werden kann, bis die gewünschte Einstecktiefe erreicht ist und der Taster 8 wieder losgelassen wird. Der Taster 8 weist eine flache Ausnehmung 8' auf, in die eine kleine Feder 9 bei der Montage einrastet, so daß der Taster 8 nicht mehr herausgezogen werden kann. Diese Maßnahme verhindert das unbeabsichtigte Lösen des Tasters 8 und bietet die Möglichkeit, in der gleichen Höhenverstellung problemlos unterschiedlich gestaltete Taster einsetzen zu können. Da die Grundplatte 7 vorzugsweise aus Kunststoff hergestellt ist, ist in den Bereich in dem die Kugel 4 gegen die Klemmschräge 5' drückt, eine Metallscheibe 21 eingelassen, um eine dauerhafte Funktion zu gewährleisten.

Die Grundplatte 7 erstreckt sich von der Seite des Tasters 8 aus über den großen Teil der Grundfläche des Gehäuses 1 und weist eine Lauffläche und eine Anschlagkante für den Lehnenträger 2 auf. Auf der anderen Seite liegt der Lehnenträger 2 an einer Stufe 11' der geraden Seite eines Keils 11 an, der mit seiner Schräge 11'' an der Schräge 10'' eines zweiten Keils 10 anliegt, der wiederum mit seiner geraden Seite an der Gehäuseinnenwand anliegt. Der zweite Keil 10 ist an seinem breiten Ende von einer Druckfeder 12 beaufschlagt, die sich in einem Vorsprung 13 der Grundplatte abstützt. Die Feder 12 drückt den Keil 10 in der Darstellung von Fig. 1 nach oben, wodurch über die Schrägen 10" und 11" eine seitliche Kraft auf den Lehnenträger 2 geleitet wird, der so spielfrei geführt ist. Die Grundplatte 7 weist Nuten 15 auf, die zum ersten Keil 11 hin offen sind und Führungszapfen 14 gleitend aufnehmen (Fig. 4c und 4e). Damit ist dieser Keil 11 geführt und kann nicht ausweichen.

Die Höhenverstellung ist mit einer Auszugsicherung versehen, die in den Fig. 1 und 3 versetzt dargestellt ist. Diese Auszugsicherung weist eine Bohrung 22 auf, die tatsächlich neben der letzten Bohrung 3 für die Rastkugel, oder in Fig. 1 noch darunter liegen soll. Über dieser Bohrung 22 ist in einer Ausnehmung 18 der Grundplatte 7 ein schwenkbarer Rastarm 19 angeordnet, der von einer in der Grundplatte 7 abgestützten Feder 20 so beaufschlagt ist, daß seine Rastnase 19' - wie in Fig. 3 dargestellt, in die Bohrung 22 gedrückt wird, sobald die Lehne entsprechend weit herausgezogen wird. Die Lehne wird dann blockiert. Das Einschieben wird von dem Rastarm 19 nicht behindert, da er in dieser Richtung eine Ablauf schräge aufweist.

## Patentansprüche

1. Auslösung für eine Höhenverstellung von Rückenlehnen von Stühlen, insbesondere von Bürostühlen, wobei die Höhenverstellung aus einem Gehäuse besteht, in dem ein flacher Lehnenträger von einer Kugelrastklemmung gehalten ist, wobei der Lehnenträger mit in axialer Richtung hintereinander angeordneten Vertiefungen oder Durchbrüchen für Rastkugeln versehen ist, die mittels einer federbeaufschlagten Klemmschräge in den Vertiefungen oder Durchbrüchen gehalten werden, und wobei die Klemmschräge von einem seitlich aus dem Gehäuse geführten Taster gegen die Federkraft außer Eingriff bringbar ist,
**dadurch gekennzeichnet,**
**daß** in dem Gehäuse (1) eine Grundplatte (7) befestigt ist,
**daß** die Grundplatte (7) eine Nut (16) aufweist, die etwa in der Achse des Tasters (8) angeordnet ist,
**daß** die Nut (16) einen schmaleren Abschnitt für das Ende des Tasters (8) aufweist, mit dem dieser in das Gehäuse (1) und die Grundplatte (7) eingesteckt ist, und daß die Nut (16) einen breiteren Abschnitt aufweist, in dem ein Schiffchen (5), das die Klemmschräge (5') für die Kugel (4) aufweist und das breiter als der schmalere Abschnitt der Nut (16) ist, von dem Taster (8) gegen die Kraft einer Feder (6), die sich an dem dem Taster entgegengesetzten Ende der Nut (16) abstützt, verschiebbar geführt ist.

2. Auslösung für eine Höhenverstellung von Rückenlehnen nach Anspruch 1,
**dadurch gekennzeichnet,**
**daß** der Taster (8) im inneren des Gehäuses (1) eine Ausnehmung (8') aufweist,
und **daß** in die Ausnehmung (8') eine Feder (9), Rastnase oder dergleichen der Grundplatte (7) eingerastet ist.

3. Auslösung für eine Höhenverstellung von Rückenlehnen nach Anspruch 2,
**dadurch gekennzeichnet,**
**daß** die Feder (9), Rastnase oder dergleichen gegen Zug des Tasters (8) unlöslich eingerastet ist.

## Claims

1. A release for a backrest height adjuster of chairs, more particularly office chairs, wherein the height adjuster consists of a housing in which a flat backrest support is held by a ball detent clamping mechanism, wherein the backrest support is provided with depressions or openings for detent balls arranged one behind another in the axial direction, which detent balls are held in the depressions or openings by means of a spring-operated inclined clamping surface, and wherein the inclined clamping surface may be brought out of engagement against the spring force by a feeler guided laterally out of the housing, **characterised**
**in that** a base plate (7) is fixed in the housing (1),
**in that** the base plate (7) has a groove (16) which is arranged approximately in the axis of the feeler (8),
**in that** the groove (16) has a narrower portion for the end of the feeler (8) with which the said feeler is inserted into the housing (1) and the base plate (7), and
**in that** the groove (16) has a wider portion in which a shuttle (5), which has the inclined clamping surface (5') for the ball (4) and which is wider than the narrower portion of the groove (16), is guided so as to be displaceable by the feeler (8) against the force of a spring (6) supported at the opposite end of the groove (16) from the feeler.

2. A release for a backrest height adjuster according to Claim 1, **characterised**
**in that** the feeler (8) has a recess (8') in the interior of the housing (1), and
**in that** a spring (9), a detent projection or the like of the base plate (7) is engaged into the recess (8').

3. A release for a backrest height adjuster according to Claim 2, **characterised in that** the spring (9), detent projection or the like is engaged so as to be non-releasable against the pull of the feeler (8).

## Revendications

1. Dispositif de libération destiné à un dispositif de réglage en hauteur de dossiers de sièges, en particulier de sièges de bureau, dans lequel le dispositif de réglage en hauteur est constitué d'un boîtier dans lequel le support de dossier plat est maintenu par un dispositif de serrage par encliquetage de billes, le support de dossier étant doté de creux ou de cavités, agencés axialement les uns derrière les autres, destinés à des billes d'encliquetage qui sont maintenues dans les creux ou les cavités au moyen d'un dispositif de serrage chanfreiné contraint par ressort, et le dispositif de serrage chanfreiné pouvant être désengagé par un bouton saillant latéralement du boîtier en s'opposant à la force d'un ressort,
**caractérisé en ce qu'**une plaque de base (7) est fixée dans le boîtier (1), **en ce que** la plaque de base (7) comporte une rainure (16) qui est agencée sensiblement dans l'axe du bouton (8), **en ce que** la rainure (16) comporte une petite portion destinée à l'extrémité du bouton (8), laquelle portion permet d'insérer cette extrémité dans le boîtier (1) et la plaque de base (7), et **en ce que** la rainure (16) comporte une portion plus large dans laquelle une navette (5) qui comporte le dispositif de serrage chanfreiné (5') destiné à la bille (4) et qui est plus large que la petite portion de la rainure (16), est amenée à se déplacer par le bouton (8) en s'opposant à la force d'un ressort (6) qui s'appuie sur l'extrémité de la rainure (16) opposée au bouton.

2. Dispositif de libération destiné à un dispositif de réglage en hauteur de dossiers selon la revendication 1, **caractérisé en ce que** le bouton (8) comporte un évidement (8') situé à l'intérieur du boîtier (1), et **en ce qu'**un élément élastique (9), un ergot d'encliquetage ou analogue de la plaque de base (7) est encliqueté dans l'évidement (8').

3. Dispositif de libération destiné à un dispositif de réglage en hauteur de dossiers selon la revendication 2, **caractérisé en ce que** l'élément élastique (9), l'ergot d'encliquetage ou analogue est encliqueté de façon inamovible de façon à s'opposer à une traction sur le bouton (8).
